# FASCICULE DE BREVET EUROPEEN

(11) **EP 0 072 716 B1**
(45) Date de publication et mention de la délivrance du brevet: **05.11.1986**
(21) Numéro de dépôt: 82401175.3
(22) Date de dépôt: 25.06.1982
(51) Int. Cl.: H01F 31/00, H01F 41/10

(54) **Procédé de construction d'une bobine d'allumage pour moteurs à combustion interne**
Verfahren zur Herstellung einer Zündspule für Verbrennungsmotoren
Method of manufacturing an ignition coil for internal combustion engines

(30) Priorité: 19.08.1981 FR 8115903
(43) Date de publication de la demande: 23.02.1983
(73) Titulaire: DUCELLIER & Cie, F-94024 Créteil Cedex (FR)
(72) Inventeur: Marck, Robert, F-92130 Issy Les Moulineaux (FR)
(74) Mandataire: Habert, Roger

## Description

L'invention concerne un prodédé de constitution d'une bobine d'allumage pour moteurs à combustion interne, notamment de véhicules automobiles, bobine comportant un circuit magnétique fermé autour d'une des branches duquel sont disposés un enroulement primaire et un enroulement secondaire logés dans un boîtier rempli d'une matière isolante coulée recouvrant la base, d'au moins une borne de sortie haute tension maintenue sur le boîtier et comportant un organe métallique relié par un élément de liaison électrique, à une des extrémités de l'enroulement secondaire, laquelle borne de sortie haute tension assure la liaison avec le distributeur d'allumage, par l'intermédiaire d'un cable conducteur.

La demanderesse a constaté que dans de telles bobines si la borne de sortie est sertie sur une plaque mince isolante, encliquetée dans le boîtier sur de faibles portions de sa périphérie, ladite plaque mince se déforme sous la pression de l'élément de liaison électrique réalisé en un matériau métallique élastique qui assure un contact électrique, par pression sur l'extrémité de l'organe métallique logé dans la borne de sortie haute tension.

Cette déformation provoque une inclinaison, non souhaitée, de la borne de sortie qui conduit à des rebuts de fabrication pour défaut d'aspect.

La présente invention a pour but de remédier à cet inconvénient par suppression de la plaque mince sur laquelle la borne de sortie était fixée.

A cet effet l'invention a pour objet un procédé de construction d'une bobine d'allumage caractérisé en ce que la borne de sortie maintenue sur le boîtier, comporte une came et des rampes, lesquelles, sous l'effet d'un mouvement de rotation imprimé à ladite borne, exercent une pression de maintien, sur des excroissances ménagées à l'intérieur du boîtier, de manière à immobiliser la borne sur le boîtier avant et pendant l'opération de coulée de la matière isolante remplissant le boîtier. L'avantage obtenu par cette invention consiste essentiellement en ce que la borne de sortie étant fermement maintenue dans sa position souhaitée sur le boîtier, le défaut d'aspect des bobines d'allumage est éliminé de manière sûre et les rebuts de fabrication pour ce défaut, sont ainsi supprimés.

La description qui va suivre en regard des dessins annexés fera mieux comprendre comment l'invention peut être réalisée.
La figure 1 représente en élévation et en coupe partielle, une bobine d'allumage selon l'invention.
La figure 2 représente une vue de côté en coupe partielle de la bobine de la figure 1.
La figure 3 est une représentation partielle agrandie selon la ligne AA de l'immobilisation par pression de la borne de sortie haute tension sur le boîtier.

Conformément à la présente invention la bobine d'allumage représentée par les figures 1 et 2 comprend un circuit magnétique fermé 1 constitué, dans cet exemple de réalisation de tôles découpées et empilées les unes sur les autres.

Une partie des tôles la est découpée de façon connue, de manière à former un circuit à trois branches, l'autre partie 1b ferme le circuit magnétique dans lequel un entrefer 2 est prévu.

Un enroulement primaire 3 bobiné sur un support 4 et un enroulement secondaire 5 bobiné sur un support 6 sont logés dans un boîtier 7 en matière plastique, rempli ensuite d'une matière isolante 8, coulée recouvrant la base d'une borne de sortie haute tension 9 maintenue sur le boîtier 7.

La borne de sortie haute tension 9 en matière isolante est munie d'un organe métallique 10 qui sert à établir une connexion, par cable, entre le distributeur d'allumage (non représenté) et l'extrémité 5a de l'enroulement secondaire 5 par l'intermédiaire d'un élément de liaison 11 constitué par une bande mince d'un matériau métallique élastique assurant un contact électrique, par pression sur l'extrémité 10a de l'organe 10.

L'enroulement primaire 3 et l'enroulement secondaire 5 sont reliés par une de leurs extrémités à une borne 12 d'alimentation à partir de la batterie de bord du véhicule (non représentée), l'enroulement primaire 3 étant relié, par son autre extrémité, à une borne 13 assurant la liaison avec un rupteur mécanique ou électrique (non représenté).

Conformément à l'invention, la borne de sortie haute tension 9 comporte une came 14 (voir fig. 2 et 3) dont les trois rampes (15) sous l'effet d'un mouvement de rotation imprimé à ladite borne, dans le sens de la flèche F1, exercent une pression de maintien sur des excroissances 16 menagées à l'intérieur du boîtier 7.

La borne de sortie haute tension 9 étant ainsi immobilisée par pression sur le boîtier 7, dans sa position souhaitée on peut ensuite procéder à l'opération de coulée de la matière isolante 8 après quoi le boîtier 7 est glissé sur la branche centrale des tôles 1 a (voir figure 1 ) les tôles 1 a et 1 b étant ensuite solidarisées par l'intermédiaire de plaquettes métalliques 17 et de rivets 18.

## Revendications

1.- Procédé de construction d'une bobine d'allumage pour moteurs à combustion interne, bobine comportant un circuit magnétique fermé (1) autour d'une des branches duquel sont disposés un enroulement primaire (3) et un enroulement secondaire (5) logés dans un boîtier (7) rempli d'une matière isolante (8) coulée, recouvrant la base d'au moins une borne de sortie haute tension (9) maintenue sur le boîtier (7) et munie d'un organe métallique (10) relié par un élément (11) de liaison électrique, à l'extrémité (5a) de l'enroulement secondaire (5), procédé caractérisé en ce que la borne de sortie haute tension (9) comporte une came (14) et rampes (15) de façon qu'en imprimant un mouvement de rotation à ladite borne, exercent une pression de maintien de cette borne sur des excroissances (16) ménagées à l'intérieur du boîtier (7) de manière à immobiliser la borne (9) sur le boîtier (7) avant et pendant l'opération de coulée de la matière isolante remplissant le boîtier.

## Patentansprüche

1. Verfahren zum Herstellen einer Zündspule für Verbrennungsmotoren, mit einem luftspaltlosen Magnetkreis (1), von dem ein Zweig von einer Primärwicklung (3) und einer Sekundärwicklung (5) umgeben ist, die in einem Gehäuse (7) angeordnet sind, welches mit einem gegossenen Isolierstoff (8) gefüllt ist, der den Fuß wenigstens einer Hochspannungs-Ausgangsklemme (9) bedeckt, welche am Gehäuse (7) festgehalten unteil (10) versehen ist, das durch ein elektrisches Verbindungsstück (11) mit dem Ende (5a) der Sekundärwicklung (5) verbunden ist, dadurch gekennzeichnet, daß die Hochspannungs-Ausgangsklemme (9) einen Exzenter (14) und Rampen (15) aufweist, derart, daß bei Drehung der Klemme die Rampen einen die Klemme festhaltenden Druck auf im Innern des Gehäuses (7) ausgebildete Vorsprunge (16) ausüben, um die Klemme (9) vor und beim Vergießen des das Gehäuse füllenden Isolierstoffes am Gehäuse (7) zu fixieren.

## Claims

1. Process for the construction of an ignition coil for internal combustion engines, the coil comprising a closed magnetic circuit (1), around one of whose branches there are arranged a primary winding (3) and a secondary winding (5) which are housed in a case (7) filled with a cast insulating material (8) covering the base of at least one high-voltage output terminal (9) maintained on the case (7) and equipped with a metal member (10) connected via an electrical connecting component (11) to the end (5a) of the secondary winding (5), which process is characterised in that the high-voltage output terminal (9) comprises a cam (14) and lobes (15) so that when a rotary motion is imparted to the said terminal, the said lobes exert a pressure maintaining this terminal on protrusions (16) arranged inside the case (7) so as to immobilize the terminal (9) in the case (7) before and during the operation of casting the insulating material filling the case.
